# EUROPÄISCHE PATENTSCHRIFT

(11) **EP 4 227 203 B1**
(45) Veröffentlichungstag und Bekanntmachung des Hinweises auf die Patenterteilung: **24.12.2025**
(21) Anmeldenummer: 22155961.0
(22) Anmeldetag: 09.02.2022
(51) Int. Cl.: B63C 11/04, A41D 13/00, A41D 19/00

(54) **VORRICHTUNG ZUM WASSERDICHTEN VERBINDEN EINES HANDSCHUHS MIT EINER MANSCHETTE EINES TROCKENTAUCHANZUGS**
DEVICE FOR THE WATERPROOF CONNECTION OF A GLOVE WITH A CUFF OF A DRY SUIT
DISPOSITIF DE LIAISON ÉTANCHE D'UN GANT À UN MANCHETTE D'UNE COMBINAISON ÉTANCHE POUR LA PLONGÉE

(43) Veröffentlichungstag der Anmeldung: 16.08.2023
(73) Patentinhaber: SplashLight GmbH, 8472 Seuzach (CH)
(72) Erfinder: Egli, Wendelin, 8472 Seuzach (CH)
(74) Vertreter: Hepp Wenger Ryffel AG

(56) Entgegenhaltungen:
- EP-A1- 3 437 502
- EP-A2- 0 406 139
- DE-U1- 29 900 182
- DE-U1- 8 705 608
- US-A1- 2020 317 310

## Beschreibung

Die Erfindung betrifft eine Vorrichtung zum wasserdichten Verbinden eines Handschuhs mit einer Manschette eines Trockentauchanzugs, ein Verfahren zum Entfernen eines ersten Rings von einem zweiten Ring einer solchen Vorrichtung sowie einen Trockentauchanzug umfassend eine Vorrichtung wie oben beschrieben.

Trockentauchanzüge sind Tauchanzüge, bei denen ein Taucher unter dem Trockentauchanzug im Wesentlichen nicht in Berührung mit dem Wasser kommt. So wird gewährleistet, dass ein Taucher möglichst gut vor kaltem Wasser geschützt ist. Solche Trockentauchanzüge umfassen regelmässig Handschuhsysteme, um auch die Hände des Tauchers vor dem kalten Wasser zu schützen. Die Handschuhsysteme sind meistens lösbar an den Trockentauchanzügen angebracht. Taucher, die aus dem Wasser kommen, frieren oft und sind deswegen motorisch nur eingeschränkt in der Lage, die Kupplung zu bedienen. Erschwert wird dies dadurch, dass Taucher, welche mit Trockentauchanzügen tauchen, Handschuhsysteme benutzen und zusätzlich zu den wasserdichten Handschuhen Isolationshandschuhe tragen. Somit tragen die Taucher mehrere Handschuhe übereinander. Dementsprechend ist es für die Taucher schwer, filigrane Kupplungsvorrichtungen zu bedienen.

Lösbaren Verbindungen von Handschuhen mit Trockentauchanzügen sind aus dem Stand der Technik bekannt.

Die Dokumente DE 19701343 C2 und US 6,715,159 B2 offenbaren je eine Vorrichtung zum wasserdichten Verbinden eines Handschuhs mit einer Manschette eines Trockentauchanzugs. Durch die mit einer Kupplung ausgestatteten Vorrichtung ist es möglich, einen Handschuh auf einfache Weise mit einer Manschette eines Trockentauchanzugs zu verbinden, so dass der Handschuh wasserdicht mit der Manschette verbunden ist. Die Kupplung weist den Nachteil auf, dass das Öffnen der Kupplung relativ schwierig und umständlich ist. Das Dokument EP 3 437 502 A1 offenbart die Merkmale des Oberbegriffs von Anspruch 1 und ebenfalls eine Vorrichtung zum wasserdichten Verbinden eines Handschuhs mit einer Manschette. Auch diese Vorrichtung umfasst eine Kupplungsvorrichtung. Die Kupplungsvorrichtung weist den Nachteil auf, dass sie sehr filigran bedient werden muss. Dies ist für einen oft frierenden Taucher, welcher mehrere Handschuhe übereinander trägt, schwer zu bewerkstelligen.

Das Dokument US 2020/0317310 A1 offenbart ein wasserdichtes Verbindungsstück für einen Tauchanzug mit einer Beleuchtungsvorrichtung.

Es ist die Aufgabe der Erfindung, die Nachteile des Stands der Technik zu überwinden und insbesondere eine Vorrichtung zu schaffen, mit der ein wasserdicht verbundener Handschuh mit einer Manschette eines Trockentauchanzugs werkzeuglos verbunden und gelöst werden kann, ohne dass dabei eine filigrane Bedienung notwendig ist.

Die Aufgabe wird durch eine Vorrichtung zum wasserdichten Verbinden eines Handschuhs mit einer Manschette eines Trockentauchanzugs, ein Verfahren zum Entfernen eines ersten Rings von einem zweiten Ring einer solchen Vorrichtung sowie einen Trockentauchanzug umfassend eine Vorrichtung wie oben beschrieben gelöst. Insbesondere wird die Aufgabe gelöst durch eine Vorrichtung zum wasserdichten Verbinden eines Handschuhs mit einer Manschette eines Trockentauchanzugs umfassend einen ersten Ring, der abdichtend an einer Manschette oder dem Handschuh befestigbar ist, einen zweiten Ring, der abdichtend an einem Handschuh oder an einer Manschette befestigbar ist sowie einen Dichtring, wobei der erste Ring eine aussen umfänglich verlaufende erste Nut und wobei der zweite Ring eine innen umfänglich umlaufende zweite Nut aufweist und wobei der erste Ring und der zweite Ring derart ineinander steckbar sind, dass der Dichtring zum abdichtenden Verbinden des ersten Rings mit dem zweiten Ring gleichzeitig in der ersten Nut und der zweiten Nut verlaufend angeordnet ist. Der erste Ring und/oder der zweite Ring umfasst mindestens einen Vorsprung, welcher an der Aussenseite des ersten Rings und/oder an der Aussenseite des zweiten Rings angeordnet ist. Der erste Ring und/oder der zweite Ring weisen mindestens eine Ausnehmung auf, in die der Vorsprung eines ersten Rings und/oder der Vorsprung eines zweiten Rings einer zweiten identischen Vorrichtung einführbar ist, wenn der erste Ring und der zweite Ring der Vorrichtung ineinandergesteckt sind.

Eine solche Vorrichtung verbindet den Handschuh wasserdicht mit der Manschette eines Trockentauchanzugs und ist einfach verschliessbar und insbesondere einfach lösbar. Bei dem Dichtring kann es sich um einen O-Ring handeln, welcher typischerweise aus Gummi, einer Gummimischung oder einem Elastomer hergestellt ist. Der erste Ring und der zweite Ring können aus Kunststoff hergestellt sein, beispielsweise durch ein Spritzgussverfahren. Der erste Ring und der zweite Ring können auch aus Metall oder aus einem Verbundmaterial hergestellt sein. Jedes widerstandsfähige, korrosionsbeständige Material kann verwendet werden.

Die Vorsprünge des ersten Rings und/oder des zweiten Rings können als Leisten ausgebildet sein und eine Höhenausdehnung, eine Breitenausdehnung und eine Längenausdehnung (in Umfangsrichtung) aufweisen, wobei die Längenausdehnung deutlich grösser ist als die Breitenausdehnung und die Höhenausdehnung. Dadurch ergibt sich eine längliche, leistenförmige Form der Vorsprünge. Die mindestens eine Ausnehmung weist auch eine Längenausdehnung (in Umfangsrichtung), eine Höhenausdehnung und eine Breitenausdehnung auf, wobei die Längenausdehnung deutlich grösser ist als die Höhenausdehnung und die Breitenausdehnung. Dadurch ergibt sich eine Form der Ausnehmungen, die mit der Form der Leisten korrespondiert. Die Längenausdehnung, die Breitenausdehnung und die Höhenausdehnung des Vorsprungs des ersten Rings und/oder des zweiten Rings und der Ausnehmung können ähnliche Masse aufweisen, wobei die Längenausdehnung und die Höhenausdehnung und die Breitenausdehnung des Vorsprungs des ersten Rings und/oder des zweiten Rings leicht geringer ausgebildet sind als die Längenausdehnung, die Höhenausdehnung und die Breitenausdehnung der Ausnehmung, so dass der Vorsprung des ersten Rings und/oder des zweiten Rings in die Ausnehmung einführbar ist. Die Masse können so gewählt sein, dass der Vorsprung im Wesentlichen formschlüssig in die Ausnehmung einführbar ist.

Der erste Ring und der zweite Ring können kreisrund ausgebildet sein. Der erste Ring und der zweite Ring können auch als Polygon ausgebildet sein. Der erste Ring und der zweite Ring können auch oval ausgebildet sein. Entscheidend ist, dass der erste Ring und der zweite Ring ineinander steckbar sind.

Die erste Nut und die zweite Nut können dem Querschnitt jeweils ein Quadrat aufweisen. Die erste Nut und die zweite Nut können im Querschnitt jeweils auch ein Rechteck aufweisen. Die erste Nut und die zweite Nut können auch im Querschnitt jeweils ein Polygon aufweisen. Es ist auch möglich, dass die erste Nut und/oder die zweite Nut jeweils ein Quadrat, ein Rechteck oder ein Polygon aufweisen, wobei die Ecken abgerundet sind. Bevorzugt sind die Querschnitte der ersten Nut und der zweiten Nut als Halbkreis ausgeführt. Bevorzugt ist die erste Nut und/oder die zweite Nut so ausgebildet, dass der Dichtring formschlüssig in die erste Nut und/oder die zweite Nut einführbar ist.

Die Ausnehmung des ersten Rings der Vorrichtung und/oder des zweiten Rings kann so ausgebildet sein, dass die Ausnehmung im ineinandergesteckten Zustand der Vorrichtung durch den ersten Ring und den zweiten Ring begrenzt wird.

Durch die Begrenzung der Ausnehmung durch den ersten Ring und den zweiten Ring in zusammengesteckten Zustand ist sichergestellt, dass der Vorsprung des zweiten Rings, wenn die Ausnehmung eingeführt wird, so anordenbar ist, dass er den ersten Ring und den zweiten Ring berührt und so durch einen Benutzer eine Kraft auf den ersten Ring und den zweiten Ring aufbringbar ist.

Die Ausnehmung kann so durch den ersten Ring und den zweiten Ring begrenzt sein, dass die Abgrenzungsfläche der Ausnehmung des ersten Rings und des zweiten Rings im Wesentlichen identisch sind. Es ist auch möglich, dass der erste Ring oder der zweite Ring keine Ausnehmung aufweisen und der jeweils andere Ring eine Ausnehmung aufweist.

Der mindestens eine Vorsprung und/oder die mindestens eine Ausnehmung können auf Kreissegmenten des ersten Rings und/oder auf Kreissegmenten des zweiten Rings angeordnet sein, welche weniger als 80%, bevorzugt weniger als 50%, insbesondere bevorzugt weniger als 30% des jeweiligen Gesamtrings ausmachen.

Durch diese Anordnung, bei der die Ausnehmungen nur ein Teil des Kreissegments des ersten Rings und/oder des zweiten Rings ausmachen, wird der Ring nicht über Gebühr geschwächt. So ist gewährleistet, dass der erste Ring und/oder der zweite Ring auf einem möglichst grossen Kreissegment den vollen Querschnitt aufweist und nur auf einem kleinen Bereich des Kreissegments durch die Ausnehmungen geschwächt ist. Dadurch ist eine vorteilhafte und stabile Konstruktion und Fertigung des ersten Rings und/oder des zweiten Rings möglich.

Der erste Ring der Vorrichtung und/oder der zweite Ring der Vorrichtung können zwei bis sechs Vorsprünge aufweisen. Der zweite Ring der Vorrichtung kann auch bevorzugt drei Vorsprünge aufweisen. Der erste Ring der Vorrichtung und/oder der zweite Ring der Vorrichtung können zwei bis sechs Ausnehmungen aufweisen. Der erste Ring und/oder der zweite Ring können auch bevorzugt drei Ausnehmungen aufweisen.

Durch die Anzahl von zwei bis sechs, bevorzugt drei, Vorsprüngen bzw. Ausnehmungen wird gewährleistet, dass unabhängig von der Montage der Ringe am Trockentauchanzug bzw. Handschuh, durch einen Benutzer mittels geringer Rotation des Handschuhs oder der Manschette des Trockentauchanzugs einfach und unkompliziert ein Vorsprung und eine Ausnehmung korrespondierend anordenbar sind.

Der erste Ring kann eine senkrecht zur ersten Nut verlaufende Längsachse aufweisen und der zweite Ring kann eine senkrecht zur zweiten Nut verlaufende Längsachse aufweisen. Die Vorsprünge und/oder die Ausnehmungen können konzentrisch zur Längsachse des ersten Rings und/oder konzentrisch zur Längsachse des zweiten Rings angeordnet sein.

Die konzentrische Anordnung der Ausnehmungen und/oder der Vorsprünge zur Längsachse des ersten und/oder zweiten Rings sorgen dafür, dass die Vorrichtung leicht fertigbar und gut handhabbar ist.

Die Vorrichtung kann so ausgebildet sein, dass mindestens ein Vorsprung der Vorrichtung von dem ersten Ring und/oder von dem zweiten Ring radial weiter auskragt als alle anderen Teile des zweiten Rings. Die Vorrichtung kann auch so ausgebildet sein, dass alle Vorsprünge der Vorrichtung von dem ersten Ring und/oder dem zweiten Ring weiter auskragen als alle anderen Teile des zweiten Rings.

Dadurch ist gewährleistet, dass die Vorsprünge einfach, sicher und unkompliziert in die Ausnehmung(en) einführbar sind.

Die Vorrichtung kann so ausgebildet sein, dass der mindestens eine Vorsprung und der erste Ring einstückig ausgebildet sind; und/oder dass der mindestens eine Vorsprung und der zweite Ring einstückig ausgebildet sind.

Dies hat den Vorteil, dass der zweite Ring leicht gefertigt werden kann und stabil und langlebig ist, weil der oder die Vorsprünge mit dem zweiten Ring nicht durch Befestigungsmittel verbunden sind und es keine Schnittstelle gibt.

Der erste Ring und/oder der zweite Ring können beispielsweise mittels Spritzgussverfahren gefertigt sein. Auch andere Fabrikationsmethoden sind denkbar.

Die Aufgabe der Erfindung wird weiterhin gelöst durch ein Verfahren zum Entfernen eines ersten Rings von einem zweiten Ring einer Vorrichtung wie oben beschrieben. Das Verfahren umfasst die folgenden Schritte:
A: Vorhalten einer ersten Vorrichtung wie oben beschrieben, wobei sich der erste Ring und der zweite Ring im ineinander gesteckten Zustand befinden;
B: Vorhalten eines ersten Rings einer zweiten Vorrichtung und/oder eines zweiten Rings einer zweiten Vorrichtung wie oben beschrieben;
C: Einführen von zumindest einem Vorsprung des ersten Rings der zweiten Vorrichtung oder des zweiten Rings der zweiten Vorrichtung in zumindest eine Ausnehmung der ersten Vorrichtung, wobei der erste Ring der zweiten Vorrichtung und/oder der zweite Ring der zweiten Vorrichtung eine senkrecht zur zweiten Nut verlaufene Längsachse aufweist, die Längsachse des zweiten Rings der ersten Vorrichtung und die Längsachse des ersten Rings der zweiten Vorrichtung und/oder die Längsachse des zweiten Rings der zweiten Vorrichtung bevorzugt im Wesentlichen parallel angeordnet sind und insbesondere bevorzugt parallel translatorisch verschoben werden;
D: Ausführen einer Drehbewegung der Längsachse des ersten Rings der zweiten Vorrichtung und/oder des zweiten Rings der zweiten Vorrichtung, wobei der Vorsprung des ersten Rings der zweiten Vorrichtung oder der Vorsprung des zweiten Rings der zweiten Vorrichtung in der Ausnehmung des ersten Rings der ersten Vorrichtung und/oder in der Ausnehmung des zweiten Rings der ersten Vorrichtung gedreht wird und dabei jeweils eine Kraft auf den ersten Ring der ersten Vorrichtung und auf den zweiten Ring der ersten Vorrichtung ausübt;
E: Trennen des ersten Rings der ersten Vorrichtung vom zweiten Ring der ersten Vorrichtung.

Ein solches Verfahren ist einfach und sicher ausführbar.

Der Vorsprung des zweiten Rings kann in die Ausnehmung der ersten Vorrichtung eingeführt werden, in dem die Längsachse des ersten Rings und die Längsachse des zweiten Rings im Wesentlichen parallel angeordnet sind und anschliessend parallel translatorisch verschoben werden. Es ist auch möglich, dass der Vorsprung des zweiten Rings in die Ausnehmung der Vorrichtung eingeführt wird, in dem der Vorsprung des zweiten Rings um die Längsachse des zweiten Rings gedreht wird. Es ist auch möglich, dass der Vorsprung durch eine Kombination einer parallelen translatorischen Bewegung und einer Rotationsbewegung in die Ausnehmung der ersten Vorrichtung eingeführt wird.

In dem Verfahrensschritt D kann die Längsachse des ersten Rings der zweiten Vorrichtung und/oder die Längsachse des zweiten Rings der zweiten Vorrichtung auf einer Ebene gedreht werden, welche im Wesentlichen parallel zur Längsachse des zweiten Rings der ersten Vorrichtung verläuft.

Eine solche Bewegung sorgt dafür, dass der Vorsprung vorteilhaft in der Ausnehmung gedreht wird und so jeweils eine Kraft auf den ersten Ring und den zweiten Ring der ersten Vorrichtung aufgebracht wird. Dadurch kann der erste Ring besonders einfach und unkompliziert von dem zweiten Ring der Vorrichtung getrennt werden.

Die Aufgabe der Erfindung wird ausserdem gelöst durch einen Trockentauchanzug umfassend eine Vorrichtung wie oben beschrieben. Ein solcher Trockenanzug ist besonders vorteilhaft einsetzbar, weil das Handschuhsystem besonders einfach von dem Trockentauchanzug trennbar ist.

Die Erfindung wird in den folgenden Figuren näher erläutert. Hierbei zeigt:
- Figur 1:: Einen Längsschnitt einer Vorrichtung mit dem ersten und dem zweiten Ring im ineinandergesteckten Zustand;
- Figur 2:: eine Ansicht des Längsschnitts einer Vorrichtung mit dem ersten Ring und dem zweiten Ring im ineinandergesteckten Zustand;
- Figur 3:: eine Ansicht der Vorrichtung mit dem ersten Ring und dem zweiten Ring im ineinandergesteckten Zustand.

Figur 1 zeigt einen Längsschnitt einer Vorrichtung 1 mit dem ersten Ring 4 und dem zweiten Ring 5, wobei sich der erste Ring 4 und der zweite Ring 5 im ineinandergesteckten Zustand befinden. Der erste Ring 4 und der zweite Ring 5 weisen eine Längsachse 9 auf. Die Längsachse 9 des ersten Rings 4 und des zweiten Rings 5 sind identisch. Der Dichtring 6 weist auch eine Längsachse 9 auf. Die Längsachse des Dichtrings 6 ist mit der Längsachse des ersten Rings 4 und der Längsachse des zweiten Rings 5 identisch. An dem ersten Ring 4 ist eine Manschette 3 des Trockentauchanzugs angebracht. An dem zweiten Ring 5 ist ein Handschuh 2 des Trockentauchanzugs angebracht. Der erste Ring 4 umfasst eine erste Nut 7 welche an der Aussenseite des ersten Rings 4 angeordnet ist. Die erste Nut 7 weist eine Längsachse 9 auf. Die Längsachse 9 ist identisch mit der Längsachse des ersten Rings 4, des zweiten Rings 5 und des Dichtrings 6. Der zweite Ring 5 weist eine zweite Nut 8 auf. Die zweite Nut 8 ist an der Innenseite des zweiten Rings 5 angeordnet. Die zweite Nut 8 weist eine Längsachse 9 auf. Die Längsachse 9 der zweiten Nut 8 ist identisch mit der Längsachse 9 des ersten Rings 4, des zweiten Rings 6, des Dichtrings 6 und der ersten Nut 7. Die erste Nut 7 und die zweite Nut 8 weisen jeweils einen rechteckförmigen Querschnitt mit abgerundeten Ecken auf. Die Vorrichtung 1 weist ferner eine Ausnehmung 10 sowie einen Vorsprung 11 auf. Der Vorsprung 11 kragt am weitesten in radialer Richtung von dem zweiten Ring 5 aus. Die Ausnehmung 10 wird durch den ersten Ring 4 und den zweiten Ring 5 begrenzt.

Figur 2 zeigt eine Ansicht des Längsschnitts einer Vorrichtung 1 mit dem ersten Ring 4 und dem zweiten Ring 5 im ineinandergesteckten Zustand. Die Vorrichtung weist eine erste Nut 7 sowie eine zweite Nut 8 auf. Ferner weist die Vorrichtung eine Längsachse 9 auf. Der erste Ring 4, der zweite Ring 5, der Dichtring 6, die erste Nut 7 und die zweite Nut 8 haben alle eine identische Längsachse 9. Die erste Nut 7 ist an der Aussenseite des ersten Rings 4 angeordnet. Die zweite Nut 8 ist an der Innenseite des zweiten Rings 5 angeordnet. Der Dichtring 6 befindet sich teilweise in der ersten Nut 7 des ersten Rings und teilweise in der zweiten Nut 8 des zweiten Rings 5. Die Vorrichtung weist ausserdem eine Ausnehmung 10 und einen Vorsprung 11 auf. Die Ausnehmung 10 wird durch den ersten Ring 4 und den zweiten Ring 5 begrenzt. Der Vorsprung 11 weist eine Längenausdehnung, eine Breitenausdehnung und eine Höhenausdehnung auf, wobei die Längenausdehnung grösser ist als die Breitenausdehnung und die Höhenausdehnung.

Figur 3 zeigt eine Ansicht der Vorrichtung 1 mit dem ersten Ring 4 und dem zweiten Ring 5 im ineinandergesteckten Zustand. Der erste Ring 4 und der zweite Ring 5 haben eine Längsachse 9. Die Längsachse 9 des ersten Rings 4 und des zweiten Rings 5 sind identisch. Ferner zeigt die Figur 3 eine Ausnehmung 10 sowie zwei Vorsprünge 11. Die Vorsprünge 11 sind aussen an einem zweiten Ring 5 angeordnet. Die Ausnehmung 10 ist zwischen dem ersten Ring 4 und dem zweiten Ring 5 angeordnet und wird durch den ersten Ring 4 und den zweiten Ring 5 begrenzt. Die Ausnehmung 10 sowie die zwei Vorsprünge 11 sind konzentrisch zur Längsachse 9 angeordnet. Die Ausnehmung 10 sowie die zwei Vorsprünge 11 weisen jeweils eine Längenausdehnung, eine Höhenausdehnung und eine Breitenausdehnung auf, wobei die Längenausdehnung der Ausnehmung 10 bzw. der Vorsprünge 11 grösser ist als die jeweilige Breitenausdehnung und die jeweilige Höhenausdehnung. Der zweite Ring 5 sowie die Vorsprünge 11 sind einstückig ausgebildet.

## Patentansprüche

1. Vorrichtung (1) zum wasserdichten Verbinden eines Handschuhs (2) mit einer Manschette (3) eines Trockentauchanzugs, umfassend:
einen ersten Ring (4) und einen zweiten Ring (5), wobei
- der erste Ring (4) abdichtend an der Manschette (3) befestigbar ist und der zweiten Ring (5) abdichtend am Handschuh befestigbar ist oder
- der erste Ring (4) abdichtend an dem Handschuh (2) befestigbar ist und der zweite Ring (5) abdichtend an der Manschette (3) befestigbar ist,
sowie
einen Dichtring (6),
wobei der erste Ring (4) eine aussen umfänglich verlaufende erste Nut (7) und wobei der zweite Ring (5) eine innenumfänglich verlaufende zweite Nut (8) aufweist, wobei der erste Ring (4) eine senkrecht zur ersten Nut (7) verlaufende Längsachse (9) aufweist und wobei der zweite Ring (5) eine senkrecht zur zweiten Nut (8) verlaufende Längsachse (9) aufweist und wobei der erste Ring (4) und der zweite Ring (5) derart ineinander steckbar sind, dass der Dichtring (6) zum abdichtenden Verbinden des ersten Rings (4) mit dem zweiten Ring (5) gleichzeitig in der erste Nut (7) und der zweiten Nut (8) verlaufend angeordnet ist, **dadurch gekennzeichnet, dass** der erste Ring (4) mindestens einen Vorsprung (11) umfasst, welcher an der Aussenseite des ersten Rings (4) angeordnet ist und/oder der zweite Ring (4) mindestens einen Vorsprung (11) umfasst, welcher an der Aussenseite des zweiten Rings (5) angeordnet ist und dass der erste Ring (4) und/oder der zweite Ring (5) mindestens eine Ausnehmung (10) aufweist, in die der Vorsprung (11) eines ersten Rings (4) und/oder der Vorsprung eines zweiten Rings (5) einer zweiten, identischen Vorrichtung einführbar ist, wenn der erste Ring (4) und der zweite Ring (5) der Vorrichtung (1) ineinander gesteckt sind.

2. Vorrichtung (1) nach Anspruch **1, dadurch gekennzeichnet, dass** die Ausnehmung (10) des ersten Rings (4) und/oder des zweiten Rings (5) so ausgebildet ist, dass die Ausnehmung (10) im ineinander gesteckten Zustand der Vorrichtung (1) durch den ersten Ring (4) und den zweiten Ring (5) begrenzt wird.

3. Vorrichtung (1) nach einem der vorhergehenden Ansprüche, **dadurch gekennzeichnet, dass** der mindestens eine Vorsprung (11) und/oder die mindestens eine Ausnehmung (10) auf Kreissegmenten des ersten Rings (4) und/oder auf Kreissegmenten des zweiten Rings (5) angeordnet sind, welche weniger als 80 %, bevorzugt weniger als 50 %, insbesondere bevorzugt weniger als 30 % des jeweiligen Gesamtrings ausmachen.

4. Vorrichtung (1) nach einem der vorhergehenden Ansprüche, **dadurch gekennzeichnet, dass** der erste Ring (4) und/ oder der zweite Ring (5) zwei bis sechs, bevorzugt drei Vorsprünge (11) aufweist und dass der erste Ring (4) und/ oder der zweite Ring (5) zwei bis sechs, bevorzugt drei Ausnehmungen (10) aufweist.

5. Vorrichtung (1) nach einem der vorhergehenden Ansprüche, **dadurch gekennzeichnet, dass** die Vorsprünge (11) und/oder die Ausnehmungen (10) konzentrisch zur Längsachse (9) des ersten Rings (4) und/ oder konzentrisch zur Längsachse des zweiten Rings (5) angeordnet sind.

6. Vorrichtung (1) nach einem der vorhergehenden Ansprüche, **dadurch gekennzeichnet, dass** mindestens ein Vorsprung (11), bevorzugt alle Vorsprünge (11) der Vorrichtung (1), von dem ersten Ring (4) und/der von dem zweiten Ring (5) radial weiter auskragen als alle anderen Teile des ersten Ring (4) und/oder des zweiten Rings (5).

7. Vorrichtung (1) nach einem der vorhergehenden Ansprüche, **dadurch gekennzeichnet, dass** der mindestens eine Vorsprung (11) und der erste Ring (4) einstückig ausgebildet sind; und/oder dass der mindestens eine Vorsprung und der zweite Ring (5) einstückig ausgebildet sind.

8. Verfahren zum Entfernen eines ersten Rings (4) von einem zweiten Ring (5) einer Vorrichtung (1) nach Anspruch 1, umfassend die folgenden Schritte:
A: Vorhalten einer ersten Vorrichtung (1) nach Anspruch 1, wobei sich der erste Ring (4) und der zweite Ring (5) im ineinander gesteckten Zustand befinden;
B: Vorhalten eines ersten Rings (4) und/oder eines zweiten Rings (5) einer zweiten Vorrichtung (1) nach Anspruch 1;
C**:** Einführen von zumindest einem Vorsprung (11) des ersten Rings (4) der zweiten Vorrichtung (1) oder einem Vorsprung des zweiten Rings (5) der zweiten Vorrichtung (1) in zumindest eine Ausnehmung (10) der ersten Vorrichtung (1), wobei der erste Ring (4) der zweiten Vorrichtung (1) und/oder der zweite Ring (5) der zweiten Vorrichtung (1) eine senkrecht zur zweiten Nut (8) verlaufene Längsachse (9) aufweist, die Längsachse (9) des zweiten Rings (5) der ersten Vorrichtung (1) und die Längsachse (9) des ersten Rings (4) der zweiten Vorrichtung (1) und/oder die Längsachse des zweiten Rings (5) der zweiten Vorrichtung (1) bevorzugt im Wesentlichen parallel angeordnet sind und insbesondere bevorzugt parallel translatorisch verschoben werden;
D: Ausführen einer Drehbewegung der Längsachse (9) des ersten Rings (4) der zweiten Vorrichtung (1) und/oder des zweiten Rings (5) der zweiten Vorrichtung (1), wobei der Vorsprung (11) des ersten Rings (4) der zweiten Vorrichtung (1) oder der Vorsprung (11) des zweiten Rings (5) der zweiten Vorrichtung (1) in der Ausnehmung (10) des ersten Rings (4) der ersten Vorrichtung (1) und/oder in der Ausnehmung (10) des zweiten Rings (5) der ersten Vorrichtung (1) gedreht wird und dabei jeweils eine Kraft auf den ersten Ring (4) der ersten Vorrichtung und auf den zweiten Ring (5) der ersten Vorrichtung ausübt;
E: Trennen des ersten Rings (4) der ersten Vorrichtung (1) vom zweiten Ring (5) der ersten Vorrichtung (1).

9. Verfahren nach Anspruch 8 wobei in dem Verfahrensschritt D die Längsachse (9) des ersten Rings (4) der zweiten Vorrichtung (1) und/oder die Längsachse des zweiten Rings (5) der zweiten Vorrichtung (1) auf einer Ebene gedreht wird, welche im Wesentlichen parallel zur Längsachse (9) des zweiten Rings (5) der ersten Vorrichtung (1) verläuft.

10. Trockentauchanzug umfassend eine Vorrichtung nach einem der Ansprüche 1 bis 7.

## Claims

1. Device (1) for waterproof connection of a glove (2)
to a cuff (3) of a dry diving suit, comprising:
a first ring (4) and a second ring (5), wherein
- the first ring (4) can be attached in a sealing manner to the cuff (3) and the second ring (5) can be attached in a sealing manner to the glove, or
- the first ring (4) can be attached in a sealing manner to the glove (2) and the second ring (5) can be attached in a sealing manner to the cuff (3),
and
a sealing ring (6),
wherein the first ring (4) has a first groove (7) extending along its outer circumference and the second ring (5) has a second groove (8) extending along its inner circumference, wherein the first ring (4) has a longitudinal axis (9) extending perpendicular to the first groove (7) and the second ring (5) has a longitudinal axis (9) extending perpendicular to the second groove (8)
and wherein the first ring (4) and the second ring (5) can be interlocked into one another in such a way that the sealing ring (6) for connecting the first ring (4) to the second ring in a sealing manner (5) is arranged to extend simultaneously in the first groove (7) and the second groove (8), **characterized in that** the first ring (4) comprises at least one protrusion (11) which is arranged on the outside of the first ring (4) and/or the second ring (4) comprises at least one protrusion (11) which is arranged on the outside of the second ring (5) and that the first ring (4) and/or the second ring (5) has at least one recess (10) into which the protrusion (11) of a first ring (4) and/or the protrusion of a second ring (5) of a second, identical device is insertable, when the first ring (4) and the second ring (5) of the device (1) are interlocked into one another.

2. Device (1) according to claim 1, **characterized in that** the recess (10) of the first ring (4) and/or the second ring (5) is designed such that the recess (10) is bounded by the first ring (4) and the second ring (5) when the device (1) is in its interlocked state.

3. Device (1) according to one of the preceding claims, **characterized in that** the at least one protrusion (11) and/or the at least one recess (10) are arranged on circular segments of the first ring (4) and/or on circular segments of the second ring (5), which make up less than 80%, preferably less than 50%, and more preferably less than 30% of the respective total ring.

4. Device (1) according to one of the preceding claims, **characterized in that** the first ring (4) and/or the second ring (5) has two to six, preferably three protrusions (11), and that the first ring (4) and/or the second ring (5) has two to six, preferably three recesses (10).

5. Device (1) according to one of the preceding claims, **characterized in that** the protrusions (11) and/or the recesses (10) are arranged concentrically with respect to the longitudinal axis (9) of the first ring (4) and/or concentrically with respect to the longitudinal axis of the second ring (5).

6. Device (1) according to one of the preceding claims, **characterized in that** at least one protrusion (11), preferably all protrusions (11) of the device (1), protrudes radially further from the first ring (4) and/or from the second ring (5) than all other parts of the first ring (4) and/or the second ring (5).

7. Device (1) according to one of the preceding claims, **characterized in that** the at least one protrusion (11) and the first ring (4) are formed in one piece; and/or that the at least one protrusion and the second ring (5) are formed in one piece.

8. Method for removing a first ring (4) from a second ring (5) of a device (1) according to claim 1, comprising the following steps:
A: provision of a first device (1) according to claim 1, wherein the first ring (4) and the second ring (5) are in an interlocked state;
B: provision of a first ring (4) and/or a second ring (5) of a second device (1) according to claim 1;
C: Inserting at least one protrusion (11) of the first ring (4) of the second device (1) or a protrusion of the second ring (5) of the second device (1) into at least one recess (10) of the first device (1), wherein the first ring (4) of the second device (1) and/or the second ring (5) of the second device (1) has a longitudinal axis (9) extending perpendicular to the second groove (8), the longitudinal axis (9) of the second ring (5) of the first device (1) and the longitudinal axis (9) of the first ring (4) of the second device (1) and/or the longitudinal axis of the second ring (5) of the second device (1) are preferably arranged substantially parallel and, in particular, are preferably translated parallel to one another;
D: Performing a rotational movement of the longitudinal axis (9) of the first ring (4) of the second device (1) and/or of the second ring (5) of the second device (1), wherein the protrusion (11) of the first ring (4) of the second device (1) or the protrusion (11) of the second ring (5) of the second device (1) is rotated in the recess (10) of the first ring (4) of the first device (1) and/or in the recess (10) of the second ring (5) of the first device (1), exerting a force on the first ring (4) of the first device and on the second ring (5) of the first device, respectively;
E: Separating the first ring (4) of the first device (1) from the second ring (5) of the first device (1).

9. Method according to claim 8, wherein in method step D, the longitudinal axis (9) of the first ring (4) of the second device (1) and/or the longitudinal axis of the second ring (5) of the second device (1) is rotated in a plane that extends substantially parallel to the longitudinal axis (9) of the second ring (5) of the first device (1).

10. Dry diving suit comprising a device according to any one of claims 1 to 7.

## Revendications

1. Dispositif (1) pour raccorder de manière étanche un gant (2) à une manchette (3) d'une combinaison de plongée étanche, comprenant:
un premier anneau (4) et un deuxième anneau (5), dans lequel
- le premier anneau (4) peut être fixable de manière étanchéifiant à la manchette (3) et le deuxième anneau (5) peut être fixable de manière étanchéifiant au gant, ou
- le premier anneau (4) est fixable de manière étanchéifiant au gant (2) et le deuxième anneau (5) est fixable de manière étanchéifiant au manchette (3)
et
un joint d'étanchéité (6),
sachant que le premier anneau (4) comporte une première rainure (7) s'étendant autour de sa circonférence extérieure et le deuxième anneau (5) comporte une deuxième rainure (8) s'étendant autour de sa circonférence intérieure, dans lequel le premier anneau (4) a un axe longitudinal (9) perpendiculaire à la première rainure (7) et le deuxième anneau (5) a un axe longitudinal (9) perpendiculaire à la deuxième rainure (8)
et sachant que le premier anneau (4) et le deuxième anneau (5) peuvent être insérés l'un dans l'autre de telle manière que le joint d'étanchéité (6) destiné à relier de manière étanchéifiant le premier anneau (4) au deuxième anneau (5) soit simultanément inséré dans la première rainure (7) et la deuxième rainure (8) disposées de manière continue, **caractérisé en ce que** le premier anneau (4) comprend au moins une saillie (11) qui est disposée à l'extérieur du premier anneau (4) et/ou le deuxième anneau (4) comprend au moins une saillie (11) qui est disposée à l'extérieur du deuxième anneau (5) et, que le premier anneau (4) et/ou le deuxième anneau (5) comporte au moins une encoche (10) dans laquelle peut être insérée la saillie (11) d'un premier anneau (4) et/ou la saillie d'un premier anneau (5) d'un deuxième dispositif identique, lorsque le premier anneau (4) et le deuxième anneau (5) du dispositif (1) sont insérés l'un dans l'autre.

2. Dispositif (1) selon la revendication 1, **caractérisé en ce que** l'encoche (10) de l'anneau premier (4) et/ou de l'anneau deuxième (5) est conçu de telle sorte que l'encoche (10) est délimité par l'anneau premier (4) et l'anneau deuxième (5) lorsque le dispositif (1) est dans son état verrouillé.

3. Dispositif (1) selon l'une des revendications précédentes, **caractérisé en ce que** la au moins une saillie (11) et/ou la au moins une encoche (10) sont disposées sur des segments circulaires du premier anneau (4) et/ou sur des segments circulaires de deuxième anneau (5), qui représentent moins de 80 %, de préférence moins de 50 %, et de préférence moins de 30 % de l'anneau total respectif.

4. Dispositif (1) selon l'une des revendications précédentes, **caractérisé en ce que** le premier anneau (4) et/ou le deuxième anneau (5) comporte deux à six, de préférence trois saillies (11), et **en ce que** le premier anneau (4) et/ou le deuxième anneau (5) comporte deux à six, de préférence trois encoche (10).

5. Dispositif (1) selon l'une des revendications précédentes, **caractérisé en ce que** les saillies (11) et/ou les encoches (10) sont disposées de manière concentrique par rapport à l'axe longitudinal (9) de le premier anneau (4) et/ou de manière concentrique par rapport à l'axe longitudinal de le deuxième anneau (5).

6. Dispositif (1) selon l'une des revendications précédentes, **caractérisé en ce qu'**au moins une saillie (11), de préférence toutes les saillies (11) du dispositif (1), dépasse radialement davantage de le premier anneau (4) et/ou de le deuxième anneau (5) que toutes les autres parties de le premier anneau (4) et/ou de le deuxième anneau (5).

7. Dispositif (1) selon l'une des revendications précédentes, **caractérisé en ce que** la au moins une saillie (11) et le premier anneau (4) sont formées d'un seul tenant ; et/ou **en ce que** la au moins une saillie et le deuxième anneau (5) sont formées d'un seul tenant.

8. Procede pour retirer un premier anneau (4) d'un deuxième anneau (5) d'un dispositif (1) selon la revendication 1, comprenant les étapes suivantes:
A: fourniture d'un premier dispositif (1) selon la revendication 1, dans lequel le premier anneau (4) et le deuxième anneau (5) sont dans un état verrouillé ;
B: fourniture d'un premier anneau (4) et/ou d'un deuxième anneau (5) d'un deuxième dispositif (1) selon la revendication 1;
C: Insérer au moins une saillie (11) de le premier anneau (4) du deuxième dispositif (1) ou une saillie de le deuxième anneau (5) du deuxième dispositif (1) dans au moins une encoche (10) du premier dispositif (1), dans lequel le premier anneau (4) du deuxième dispositif (1) et/ou le deuxième anneau (5) du deuxième dispositif (1) présente un axe longitudinal (9) s'étendant perpendiculairement à la deuxième rainure (8), l'axe longitudinal (9) de le deuxième anneau (5) du premier dispositif (1) et l'axe longitudinal (9) de le premier anneau (4) du deuxième dispositif (1) et/ou l'axe longitudinal de le deuxième anneau (5) du deuxième dispositif (1) sont de préférence disposés de manière sensiblement parallèle et, en particulier, sont de préférence translatés parallèlement l'un à l'autre;
D: Effectuer un mouvement de rotation de l'axe longitudinal (9) de le premier anneau (4) du deuxième dispositif (1) et/ou de le deuxième anneau (5) du deuxième dispositif (1), dans lequel la saillie (11) de le premier anneau (4) du deuxième dispositif (1) ou la saillie (11) de le deuxième anneau (5) du deuxième dispositif (1) est tournée dans une encoche (10) de le premier anneau (4) du premier dispositif (1) et/ou dans une encoche (10) de le deuxième anneau (5) du premier dispositif (1), en exerçant dans chaque cas une force sur le premier anneau (4) du premier dispositif et sur le deuxième anneau (5) du premier dispositif;
E: Séparation du premier anneau (4) du premier dispositif (1) du deuxième anneau (5) du premier dispositif (1).

9. Procede selon la revendication 8, dans lequel, à l'étape D du procede, l'axe longitudinal (9) de le premier anneau (4) du deuxième dispositif (1) et/ou l'axe longitudinal de le deuxième anneau (5) du deuxième dispositif (1) est tourné dans un plan qui s'étend sensiblement parallèlement à l'axe longitudinal (9) de le deuxième anneau (5) du premier dispositif (1).

10. Combinaison de plongée étanche comprenant un dispositif selon l'une quelconque des revendications 1 à 7.
